# FASCICULE DE BREVET EUROPEEN

(11) **EP 0 098 189 B1**
(45) Date de publication et mention de la délivrance du brevet: **17.09.1986**
(21) Numéro de dépôt: 83401184.3
(22) Date de dépôt: 09.06.1983
(51) Int. Cl.: F42C 7/00

(54) **Dispositif pyrotechnique à allumage manuel, en particulier pour la signalisation**
Pyrotechnisches Gerät mit manueller Zündung, insbesondere für Signalzwecke
Pyrotechnic device having manually initiated fuse arrangements, e.g. for signalling purposes

(30) Priorité: 11.06.1982 FR 8210212
(43) Date de publication de la demande: 11.01.1984
(73) Titulaire: ETIENNE LACROIX - TOUS ARTIFICES SA, F-31600 Muret (FR)
(72) Inventeur: Dilhan, Denis, F-31190 Auterive (FR)
(74) Mandataire: Martin, Jean-Jacques

## Description

La présente invention concerne un dispositif à actionnement pyrotechnique adapté pour%tre tenu et mis à feu d'une seule main, et en particulier un dispositif susceptible d'émettre des signaux pouvant être repérés de jour ou de nuit.

Plus précisément, la présente invention propose un perfectionnement aux engins de repérage conformes au FR-A-1 326 410 dont la Demanderesse est copropriétaire et décrivant un engin du type énoncé dans le préambule de la revendication 1. On se reportera utilement au texte de ce brevet pour la bonne compréhension de la présente invention.

L'engin décrit dans ce document est composé de deux boîtiers contenant respectivement un pain fumigène pour la signalisation de jour et un pain éclairant pour la signalisation de nuit, auxquels sont associées des chaînes d'allumage respectives. Chaque chaîne d'allumage comprend un ressort comprimé par un percuteur retenu par un levier extérieur, et une amorce située dans l'axe du percuteur et logée dans un porte-amorce qui est vissé dans un corps contenant ladite chaîne d'allumage. Le percuteur ne peut tourner dans l'alésage correspondant ménagé dans le corps et est retenu par le levier de déclenchement tant que celui-ci est parallèle à l'axe de l'engin. Par contre, il est libéré lorsque le levier a pivoté de 90° dans un sens ou dans l'autre, de façon à percuter l'amorce et provoquer la mise à feu de l'engin.

La Demanderesse a constaté qu'un tel engin présentait différents inconvénients. En particulier, elle a constaté qu'il était difficile de tenir et d'armer d'une seule main ledit engin. De plus, il s'avère souhaitable de disposer d'engin présentant une sécurité accrue. D'autre part, la Demanderesse a constaté sur le plan pratique, que la compression permanente du ressort sollicitant le percuteur, pendant tout le stockage était néfaste pour obtenir par la suite une percussion adéquate.

Le document FR-A-1 247 869 décrit un mécanisme d'allumage à percussion pour la mise à feu d'engins pyrotechniques, qui comprend un corps, un percuteur mobile dans ce corps, un organe tournant sur le corps, une surface de came ou rampe sur l'organe tournant ou sur le percuteur, un poussoir sur le percuteur ou l'organe tournant respectivement, et un organe élastique poussant légèrement le percuteur dans la direction faisant porter le poussoir sur la surface de la came, cette dernière ayant une forme telle que la rotation de l'organe tournant provoque d'abord un déplacement du percuteur dans la direction augmentant la force exercée sur lui par l'organe élastique, et que la continuation de ce mouvement dans le même sens, libère le poussoir de l'action de la came et permette à l'organe élastique d'exercer son action sur le percuteur pour le projeter dans la direction opposée à celle de son premier déplacement; le document FR-A-2 106 783 décrit un dispositif de commande manuelle de mise à feu pour engin pyrotechnique, comprenant un percuteur monté par l'intermédiaire de moyens élastique dans un compartiment ménagé à au moins une extrémité de l'engin et contenant une charge pyrotechnique et une amorce et un couvercle basculant en prise avec les moyens élastiques de manière que le basculement du couvercle assure la tension puis la libération brusque des moyens élastiques et la percussion de l'amorce par le percuteur.

La présente invention vient maintenant proposer un dispositif à actionnement pyrotechnique, et en particulier un dispositif susceptible d'émettre des signaux pouvant être repérés de jour ou de nuit, qui résout les inconvénients précédemment cités, tout en étant de réalisation simple, robuste et sûre.

Un but de la présente invention consiste à réaliser un dispositif à actionnement pyrotechnique qui puisse être tenu et armé d'une seule main.

Un autre but de la présente invention est de réaliser un dispositif à actionnement pyrotechnique présentant une sécurité accrue par rapport au FR-A-1 326410.

Un autre but de la présente invention est de réaliser un dispositif susceptible d'émettre des signaux pouvant être repérés de jour ou de nuit, qui permet, de nuit, une reconnaissance rapide, simple et sans équivoque, de la chaîne d'allumage susceptible de mettre à feu le pain éclairant correspondant.

A cette fin, la présente invention propose un dispositif à actionnement pyrotechnique du type comprenant un corps qui loge un ensemble formé de deux éléments du genre percuteur et porte-amorce susceptibles d'être portés en contact pour procéder à la mise à feu du dispositif, et plus particulièrement de l'amorce, et un levier d'actionnement solidaire du percuteur ou du porte-amorce et adapté pour entraîner le déplacement longitudinal relatif des deux éléments, sous l'effet de la sollicitation d'un organe élastique, lorsqu'il a été pivoté d'un angle donné, dans lequel plus précisément, un premier élément solidaire du levier d'actionnement est muni d'une structure en forme de rampe sur laquelle prend appui le second élément, ladite rampe étant conformée de façon à provoquer l'éloignement, par déplacement longitudinal, du second élément, et à entraîner la compression de l'organe élastique, lorsque le levier est pivoté d'un angle prédéterminé, tout en autorisant le rapprochement et la percussion des deux éléments, sous l'effet de la solicitation de l'organ élastique, lorsque le levier d'actionnement est pivoté d'un angle supplémentaire donné et par le fait que le premier élément solidaire du levier d'actionnement comprend une culasse présentant un voile qui obture un passage de feu reliant l'amorce et un relais d'amorçage jusqu'à ce que le pivotement du levier atteigne ledit angle prédéterminé.

Selon un aspect préférentiel de la présente invention, le premier élément solidaire du levier d'actionnement est un percuteur de forme générale cylindrique monté libre de rotation, mais immobilisé en translation dans ledit corps; le second éléments est un porte-amorce monté libre de translation coaxialement au percuteur, mais immobilisé en pivotement, dans ledit corps; le levier d'actionnement est accessible à l'extérieur du corps.

Avantageusement ladite structure en forme de rampe prévue sur le premier élément présente une symétrie par rapport à un plan passant par l'axe de celui-ci de telle sorte que le second élément puisse être déplacé lors du pivotement du premier élément quel que soit le sens de rotation de celui-ci.

Selon un autre aspect préférentiel de la présente invention, le second élément est immobilisé en pivotement dans le corps par un système tenon- mortaise prévu d'une part sur le second élément, d'autre part sur le corps.

Selon un mode de réalisation préféré, le premier élément solidaire du levier d'actionnement se compose d'une embase cylindrique au niveau de laquelle le premier élément est relié au levier d'actionnement, ladite embase étant prolongée vers l'intérieur du corps par une portion cylindrique creuse présentant au moins une découpe, formant rampe dirigée vers le second élément, sur un secteur donné, un tenon prévu sur le second élément venant en appui sur cette rampe jusqu'à ce que le levier d'actionnement ait été pivoté d'un angle supérieur audit angle prédéterminé, ainsi qu'au moins une rainure interne longitudinale, sensiblement adjacente à ladite découpe, apte à recevoir le tenon du second élément lorsque le levier d'actionnement est pivoté d'un angle supplémentaire donné pour autoriser la percussion des deux éléments.

Avantageusement le premier élément est immobilisé en translation dans le corps à l'aide d'une goupille coopérant avec une rainure annulaire ménagée sur la périphérie dudit premier élément.

Selon un aspect préférentiel de la présente invention, il est prévu une bague d'étanchéité logée dans une rainure annulaire ménagée sur la périphérie du premier élément.

Selon un autre aspect préférentiel de la présente invention, l'organe élastique est un ressort hélicoïdal de compression en appui d'une part, sur une butée prévue sur le second élément, d'autre part, sur le fond du logement ménagé dans le corps pour contenir les premier et second éléments.

Avantageusement, le levier d'actionnement est composé de deux portions reliées entre elles par un élément élastique qui sollicite l'écartement de la portion extérieure du levier par rapport au corps, de façon à faciliter l'actionnement manuel du levier.

La présente invention s'étend également aux dispositifs à actionnement pyrotechnique comprenant d'une part un pain fumigène et d'autre part un pain éclairant, ainsi qu'un corps logeant deux ensembles du type précité, lesdits ensembles étant associés respectivement au pain fumigène et au pain éclairant.

D'autres caractéristiques et avantages de la présente invention apparaîtront à la lecture de la description détaillée qui va suivre, et en regard des dessins annexés donnés à titre d'exemples non limitatifs, et qui doivent être considérés comme incorporés à la description par la référence qui leur est faite ici, et sur lesquels:
- la figure 1 représente une vue en coupe longitudinale selon le plan de coupe référence I-I sur la figure 2, d'un dispositif conforme à la présente invention, un ensemble de mise à feu étant percuté,
- la figure 2 représente une vue en coupe transversale selon un plan de coupe référencée II-II sur la figure 1, d'un dispositif conforme à la présente invention,
- la figure 3 représente une vue en coupe longitudinale, selon le plan de coupe référencé III-III sur la figure 2, d'un dispositif conforme à la présente invention,
-la figure 4a représente une demi-vue en coupe en position stockée, d'un ensemble conforme à la présente invention selon un plan de coupe référencé B-B sur la figure 4b,
- la figure 4b représente une demi-vue en coupe, en position stockée, d'un ensemble conforme à la présente invention selon un plan de coupe référencé A-A sur la figure 4a,
- la figure 4c représente une vue en section, d'une culasse conforme à la présente invention, selon un plan de coupe référencé E-E sur la figure 4a,
- la figure 5a représente une demi-vue en coupe, en position percutée, d'un ensemble conforme à la présente invention selon un plan de coupe référencé D-D sur la figure 5b,
- la figure 5b représente une demi-vue en coupe, en position percutée, d'un ensemble conforme à la présente invention, selon un plan de coupe référencé C-C sur la figure 5a.

Comme cela apparaît sur les figures 1 et 3, le dispositif à actionnement pyrotechnique conforme à la présente invention se compose d'un corps central 10 généralement cylindrique, qui loge deux ensembles de mise à feu 100 et qui se prolonge de part et d'autre par deux chemises cylindriques 11 et 12, logeant l'une, une composition pyrotechnique, ou pain éclairant 13, l'autre une composition pyrotechnique, ou fumigène 14, lesdites compositions pyrotechniques 13 et 14 étant associées respectivement à l'un des ensembles de mise à feu 100 précités.

De préférence, ledit corps central 10 et les chemises cylindriques 11 et 12 sont constitués d'un bloc unique, en alliage léger, de façon à assurer une étanchéité parfaite du dispositif. Toutefois, comme cela était décrit dans FR-A-1 326 410, on peut concevoir que les chemises 11 et 12 logeant le pain éclairant 13 et le fumigène 14, soient réalisées sous forme de boîtiers séparés fixés au corps central 10 par un sertissage assurant l'étanchéité.

On va maintenant décrire plus en détail la structure des ensembles de mise à feu 100, en regard des figures 2 à 5.

Comme cela ressort des figures 1 à 3, et notamment de la figure 2, les ensembles de mise à feu 100 associés respectivement au pain éclairant 13 et au fumigène 14, sont insérés dans des logements généralement cylindriques prévus de part et d'autre de l'axe 0-0 du dispositif, et symétriquement par rapport à cet axe. Plus précisément, les logements contenant les ensembles de mise à feu 100 s'étendent parallèlement entre eux, et perpendiculairement à l'axe 0-0 du dispositif. Les aces desdits logements étant situés dans un même plan perpendiculaire à l'axe 0-0. Les logements des ensembles de mise à feu 100 débouchent ainsi à l'extérieur du corps central 10, à l'opposé l'un de l'autre. Les deux ensembles de mise à feu sont identiques, un seul de ces deux éléments sera donc décrit dans la suite de la description.

Sur la figure 2, on aperçoit l'ensemble de mise à feu 100 associé au pain éclairant 13, en position stockée, et l'ensemble de mise à feu 100 associé au fumigène 14, en position percutée.

Comme cela est représenté sur les figures 4 à 5, le logement ménagé dans le corps central 10 pour recevoir chaque ensemble des mises à feu 100 comprend une première section cylindrique 15, qui débouche à l'extérieur du corps central 10, et qui se prolonge par une seconde section 16, également cylindrique, qui lui est coaxiale, et qui présente un diamètre inférieur. La limite entre la première section 15 et la seconde section 16 est déterminée par un plan passant par l'axe 0-0 du dispositif, et perpendiculaire à l'axe du logement. De plus, la seconde section 16 présente une longueur inférieure à la première section 15, de telle sorte que cette seconde section 16 ne débouche pas elle-même à l'extérieur du dispositif.

A l'intérieur de ladite première section 15, est logée une culasse de percuteur 110, de forme générale circulaire. La culasse 110 présente une longueur supérieure à la longueur de ladite première section 15 du logement, de telle sorte que cette culasse 110 soit solidarisée, au niveau de son extrémité en saillie au-delà du corps central 10, à un levier d'actionnement 200 dont la structure sera décrite plus en détail dans la suite de la présente description. L'assemblage entre l'embase 114 et le levier d'actionnement 200 peut être réalisé par exemple par sertissage. Comme cela apparâit sur les figures 4a, 4b, 5a et 5b, la culasse 110 est munie sur sa périphérie extérieure d'une rainure annulaire 111. De même, le corps central 10 est muni d'un alésage semi-circulaire, parallèle à l'axe 0-0 du dispositif, et débouchant dans le logement de l'ensemble de mise à feu 100 en vis-à-vis de ladite rainure annulaire 111. Une goupille d'arrêt 17 introduite dans ledit orifice semi-circulaire et dans la rainure annulaire 111 de la culasse, permet d'immobiliser celle-ci en translation, dans le corps central 10, tout en la laissant libre de rotation.

De même, comme cela apparaît toujours sur les figures 4a, 4b, 5a et 5b, il est prévu sur la périphérie extérieure de la culasse, et vers l'extérieur du dispositif, par rapport à la rainure annulaire 111 précitée recevant la goupille 17, une seconde rainure annulaire 112 destinée à recevoir un joint torique d'étanchéité 113.

Plus précisément, la culasse 110 se compose d'une embase 114, cylindrique, au niveau de laquelle la culasse est reliée au levier d'actionnement 200, et ladite embase 114 est prolongée, vers l'intérieur du corps central 10, par une portion 115 cylindrique et creuse.

Un organe 116 formant percuteur, est immobilisé sur l'embase 114 et forme saillie, au-delà de l'embase 114, à l'intérieur de la portion cylindrique 115. Plus précisément, comme cela est représenté sur les figures, le percuteur 116 se compose d'une première section 117, de faible diamètre, en saillie dans la portion cylindrique 15, et d'une seconde section 118 de diamètre plus important, coaxiale à la première logée dans l'embase 114. Le percuteur 116 est ainsi immobilisé dans l'embase 114 à l'aide de tous moyens appropriés, tels que par sertissage sur la section 118. Bien entendu, l'embase 114 est adaptée pour recevoir le percuteur 116; de plus, le décrochement existant entre la première section 117 de faible diamètre, et la seconde section 118 de diamètre plus important, détermine une portée d'appui dirigée vers la première section. Il en est de même du logement de réception du percuteur 116 prévu dans l'embase 114 mais ceci pour une direction opposée. Ainsi, un joint torique d'étanchéité (non représenté), enfilé sur la première section cylindrique 117 du percuteur 116 peut être introduit entre les deux portées d'appui précitées.

Comme cela est représenté également sur les figures, il est prévu dans les parois de la portion cylindrique 115, à l'opposé de l'embase 114, deux découpes 119 diamétralement opposées. Plus précisément, chacune des découpes 119 se présente, en vue latérale, tel que cela est représenté sur les figures 4a et 5b, en forme de «V», symétrique par rapport à un plan passant par l'axe de la culasse.

De plus, comme cela apparaît sur la figure 4c, le volume intérieur de la portion cylindrique 115 de la culasse 110 est délimité d'une part par une enveloppe cylindrique, d'autre part par deux rainures longitudinales 120, formant mortaise, diamétralement opposées, parallèles à l'axe de la culasse 110 et qui débouchent dans l'enveloppe cylindrique précitée. Plus précisément, comme cela est représenté sur les figures, les mortaises 120 sont ménagées sur l'intérieur des parois de la portion cylindrique 15, selon un décalage angulaire de 90° par rapport aux découpes 119 précitées.

Comme cela est représenté sur la figure 4a, en position stockée du dispositif, le plan de symétrie de chacune des découpes 119 (plan de symétrie perpendiculaire à la figure 4a, mais parallèle au plan de la figure 4b), est disposé perpendiculairement à l'axe 0-0 du dispositif, tandis que le plan de symétrie S-S de chacune des mortaises 120 est disposés parallèlement à l'axe 0-0 du dispositif, dans le plan de la figure 4a (c'est-à-dire perpendiculairement au plan de la figure 4b).

En position percutée, tel que cela est représenté sur les figures 5a et 5b, le levier d'actionnement 200 ayant fait pivoter la culasse 110 autour de son axe de 90°, comme cela appraîtra plus clairement à la lecture de la description détaillée qui va suivre, le plan de symétrie de chacune des découpes 119, s'étend parallèlement à l'axe 0-0 du dispositif, parallèlement au plan de la figure 5a (perpendiculairement au plan de la figure 5b), tandis que le plan de symétrie S-S de chacune des mortaises 120 s'étend perpendiculairement à l'axe 0-0 du dispositif, et donc perpendiculairement au plan de la figure 5a (parallèlement au plan de la figure 5b). De plus, comme cela est également représenté sur les figures, le corps central 10 loge, en arrière de la culasse 110, un porte-amorce 130 de forme générale cylindrique, coaxial à la culasse 110. Plus précisément, le porte-amorce 130 se compose, d'une première section 131, du côté de la culasse 110, et d'une seconde section 132, coaxiale à la première mais de diamètre extérieur plus faible. Le diamètre extérieur de la première section 131 du porte-amorce 130, correspond sensiblement au diamètre intérieur de la seconde section 116 du logement ménagé dans le corps central 10, de telle sorte que le porte-amorce 130 puisse coulisser dans cette section 16. Toutefois, le porte-amorce comporte au niveau de sa première section 131, et sur la périphérie extérieure de celle-ci, deux tenons 133 rectilignes, parallèles à l'axe du porte-amorce, et diamétralement opposés. De même, la seconde section 16 du logement prévu dans le corps central 10 présente deux rainures longitudinales 18, formant mortaises, parallèles à l'axe dudit logement et diamétralement opposées. Le plan de symétrie de chacune des mortaises 18 est perpendiculaire à l'axe 0-0 du dis- positiv, c'est-à-dire perpendiculaire au plan des figures 4a et 5a et parallèle au plan des figures 4b et 5b. La profondeur et la largeur des mortaises 18 sont déterminées de telle sorte que les tenons 133 du porte-amorce 130 puissent être engagés dans celle-ci (il en est de même des mortaises 120 de la culasse 110). Ainsi, le porte-amorce 130 est monté coulissant dans le logement du corps central 10 mais immobilisé en rotation à l'aide de la coopération des mortaises 18 et des tenons 133.

Un ressort hélicoïdal de compression 150 est introduit entre la paroi du corps central 10 limitant le fond de la seconde section 16 du logement, et la portée d'appui entre la première section 131 du porte-amorce 130, de grand diamètre, et la seconde section 132 de celui-ci, de plus petit diamètre. Ainsi, le ressort hélicoïdal 150 sollicite le porte-amorce 130 en déplacement vers l'extérieur du logement du corps central 10, c'est-à-dire vers la culasse 110, et plus précisément le percuteur 116 retenu dans celui-ci.

Comme cela apparaît sur la figure 4a, l'extrémité des tenons 133 prévus sur le porte-amorce 130 qui est dirigée du côté de la culasse 110 se termine en biseau, de façon à venir en appui, en position stockée, contre la découpe 119 de la culasse 110. A cette fin, le diamètre extérieur de la première section 131 du porte-amorce 130, est légèrement inférieur au diamètre intérieur de l'enveloppe circulaire délimitant le volume interne de ladite portion cylindrique 115 de la culasse 110. Ainsi, en position stockée, le ressort hélicoïdal de compression 150 est précontraint entre le fond du logement et la portée d'appui définie sur le porte-amorce 130. Ce dernier est sollicité en déplacement par le ressort, mais immobilisé du fait que les tenons 133 viennent en appui contre la découpe 119 formant rampe. Lorsque la culasse 110 est pivotée de 90°, par intervention du manipulateur sur le levier d'actionnement 200, le pivotement des rampes 119 sur lesquelles viennent en appui les tenons 133, entraîne le recul du porte-amorce 130, de façon à comprimer le ressort hélicoïdal de compression 150. Lorsque ladite culasse 110 a pivoté d'un angle égal à 90°, les tenons 133 se trouvent en vis-à-vis des mortaises 120. Par conséquent, la pénétration desdits tenons 133 dans les mortaises 120 de la culasse autorise le déplacement brutal du porte-amorce 130 vers l'extérieur du logement, et plus précisément dans la portion cylindrique 115 de la culasse 110.

Une amorce 134, solidaire du porte-amorce vient alors percuter le percuteur 116, comme cela est représenté sur les figures 5a et 5b, et est mise à feu. Plus précisément, comme cela est également représenté sur les figures, la seconde section 132 du porte-amorce 130 définit une chambre cylindrique obstruée, à l'opposé de la première section 131, par une paroi transversale discoïde 135. Deux orifices 136 diamétralement opposés sont prévus dans les parois de la seconde section 132 du porte-amorce 130, les orifices 136 sont décalés de 90° par rapport aux tenons 133, de telle sorte que, en position assemblée, leur axe soit parallèle à l'axe 0-0 du dispositif. De plus, les orifices 136 sont ménagés sur la seconde section 132, dans une position telle qu'ils viennent sensiblement en vis-à-vis d'une pastille de relais d'allumage 19 logée dans un orifice du corps central 10, débouchant dans le logement recevant l'ensemble de mises à feu 100. Selon le mode de réalisation représenté sur les figures, le logement recevant la pastille de relais d'allumage 19, s'étend parallèlement à l'axe 0-0 du dispositif et débouche dans la section du logement recevant la culasse 110. On comprend que, grâce au fait qu'il est prévu deux orifices diamétralement opposés sur la seconde section 132 du porte-amorce 130, on est assuré quel que soit le positionnement du porte-amorce 130 dans le logement du corps central 10, que l'un des orifices 136 se trouve en vis-à-vis de la pastille de relais d'allumage 19 lorsque le porte-amorce 130 est porté en position percutée.

Enfin, comme cela apparaît sur les figures,l'amorce 134 est immobilisée sur le porte-amorce 130, du côté du percuteur 116, et à l'entrée de la chambre cylindrique définie dans ledit porte-amorce 130.

Comme cela apparaît sur la figure 4a, en position stockée, la paroi de la culasse 110 (entre les découpes 119 formant rampes) définit un voile qui obture le passage de feu entre l'amorce 134, et la pastille de relais d'allumage 19, via la chambre cylindrique prévue dans le porte-amorce 130, et les orifices 136. Le passage de feu n'est libéré que lorsque la culasse a pivoté de 90°, c'est-à-dire à l'instant de la percussion lorsque les découpes 119 sont en vis-à-vis du relais d'allumage 19. Ainsi, conformément à la présente invention, l'interruption de chaînes avant la percussion est assurée de façon sûre et efficace.

De préférence, une matière adéquate telle que des «grains de poudre noire» appropriés pour élever la température des gaz générés par l'amorce 134, sont contenus à l'intérieur de la chambre cylindrique définie dans le porte-amorce 130.

Comme cela a été précédemment indiqué, chacune des chemises cylindriques 11 et 12 disposées de part et d'autre du corps central 10, loge une combinaison pyrotechnique, à savoir respectivement un pain éclairant 13 pour la nuit, et un fumigène 14 pour le jour. Les compositions pyrotechniques 13 et 14 sont contenues dans des frettes 28 et 20 respectivement, en carton ou en matière plastique. Les compositions pyrotechniques sont de plus calées de part et d'autre par des rondelles référencées d'une façon générale 21.

La mise à feu des compositions pyrotechniques 13 et 14 est initiée par l'intermédiaire de mèches 22 et 23 raccordées au relais d'amorçage ou d'allumage 19 précité. Comme cela est représenté sur les figures 2 et 3, ces derniers sont maintenus en position à l'aide de deux rondelles 24 et 25 engagées dans le fond des chemises cylindriques 11 et 12, de telle sorte que les relais d'amorçage ou d'allumage 19 s'étendent entre les logements contenant les ensembles de mise à feu 100 et les chambres internes des chemises cylindriques 11 et 12. Ces dernières sont obstruées en extrémité du dispositif à l'aide de bouchons respectifs 26 et 27 avec interposition de joints d'étanchéité.

Comme cela apparaît sur les figures 1 à 3, les leviers d'actionnement 200 se composent de deux portions 201 et 202 reliées entre elles par un élément élastique 203. La portion 201, rectiligne est solidarisée à la culasse 110, comme cela a été précédemment décrit, tandis que la portion 202 la plus extérieure, présente une forme générale en «L». Plus précisément, comme cela apparaît sur la figure 2, la seconde aile 204 de la portion 202, perpendiculaire à l'aile 206 raccordée à l'élément élastique 203 est munie au niveau de son extrémité libre d'une languette 205, repliée sur l'aile 204 en direction de ladite première aile 206 reliée à l'élément élastique 203. La longueur de l'aile 204 est légèrement supérieure au diamètre du dispositif, tandis que la somme des longueurs de la portion 201 et de la première aile 206 de chaque levier d'actionnement 200 est sensiblement égale à la distance séparant l'axe de la culasse de l'une des extrémités du dispositif, de telle sorte que, en position stockée, chaque aile 204 du levier d'actionnement recouvre une extrémité du dispositif, et soit retenue sur celle-ci par pincement à l'aide de ladite languette 205. De préférence, les caractéristiques de l'élément élastique 203 sont déterminées de telle sorte que l'aile 202 du levier d'actionnement soit inclinée de 120° par rapport au corps du dispositif, lorsque l'aile 204 est dégagée de l'extrémité de celui-ci.

Comme cela est représenté sur la figure 1, le levier d'actionnement 200 associé à l'ensemble pyrotechnique 100 destiné à mettre à feu le pain éclairant 13 est muni d'un ergot 207, permettant une reconaissance tactile de celui-ci, de nuit.

On va maintenant décrire les différentes étapes de mise en oeuvre du dispositif conforme à la présente invention.

Il convient dès à présent de rappeler que celui-ci se manoeuvre d'une seule main. En d'autres termes, les dispositif conforme à la présente invention est tenu et mis à feu d'une seule main.

Dans un premier temps, il convient de dégager le levier d'actionnement 200 à l'aide de l'index. Ce levier d'actionnement, sous l'action de l'élément élastique 203 se place en position dite de ma- nceuvre, c'est-à-dire que l'aile 206 du levier d'actionnement 200 effectue un angle de 120° avec le corps du dispositif. Le pouce prend alors appui sur le levier d'actionnement, de façon à provoquer une rotation de 90° de celui-ci. La culasse 110 solidaire du levier d'actionnement 200 est de même entraînée en rotation. Ce mouvement provoque une translation du porte-amorce 130, grâce au système de rampes 119 / tenons 133. Le déplacement du porte-amorce 130 entraîne la compression du ressort 150. Lorsque la rotation du levier d'actionnement 200 a couvert un angle de 90°, les tenons 133 du porte-amorce 130 s'engagent dans les mortaises 120 de la culasse 110, le porte-amorce 130 est alors projeté contre le percuteur 116, sous l'action du ressort 150. L'amorce 134 transmet alors le feu au relais d'amorçage 19, par l'intermédiaire de la chambre cylindrique du porte-amorce 130 (éventuellement remplie de grains de poudre noire), et des ouvertures 136 ménagées dans celui-ci, ainsi que par les découpes ménagées dans la culasse 110 qui se trouvent alors en vis-à-vis du relais d'amorçage 19. Ce dernier initie alors la compostion pyrotechnique associée au levier d'actionnement 200 manceuvré, par l'intermédiaire des mèches 22 ou 23.

Comme cela a été précédemment décrit, le dispositif conforme à la présente invention comprend différentes sécurités. D'une part, en position de stockage, le ressort 150 est seulement précontraint et ne sollicite donc que faiblement le déplacement du porte-amorce 130. D'autre part, un voile solidaire de la culasse 10 obture le passage de feu vers le relais d'amorcage 19. Ce passage n'est libéré qu'à l'instant de la percussion.

Outre le fait qu'il facilite les manipulations, le dispositif conforme à la présente invention, à performances éclairantes et fumigènes égales par rapport au dispositif décrit dans FR-A-1 326 410, et en particulier pour des dimensions extérieures identiques, permet d'augmenter très notablement la hauteur de la composition pyrotechnique 13 formant pain éclairant, ou de la composition pyrotechnique 14 formant fumigène, voire même des deux.

De plus le paillet d'aluminium obturant le côté éclairant, tel que cela a été prévu dans FR-A-1 326 410 peut avantageusement être supprimé. Cette modification a en particulier pour effet d'augmenter la section de la flamme de l'éclairant, ce qui stabilise la luminosité de celui-ci.

## Revendications

1. Dispositif à actionnement pyrotechnique du type comprenant un corps (10) qui loge un ensemble (100) formé de deux éléments du genre percuteur et porte-amorce susceptibles d'être portés en contact pour procéder à la mise à feu du dispositif, et un levier d'actionnement (200) solidaire du percuteur ou du porte-amorce et adapté pour entraîner le déplacement longitudinal relatif des deux éléments, sous l'effet de la sollicitation d'un organe élastique (150), lorsqu'il a été pivoté d'un angle donné, caractérisé par le fait qu'un premier élément (110) solidaire du levier d'actionnement (200) est muni d'une structure (119) en form de rampe sur laquelle prend appui le second élément (130), ladite rampe (119) étant conformée de façon à provoquer l'éloignement, par déplacement longitudinal, du second élément (130), et à entraîner la compression de l'organe élastique (150), lorsque le levier (200) est pivoté d'un angle prédéterminé, tout en autorisant le rapprochement et la percussion des deux éléments (110, 130), sous l'effet de la sollicitation de l'organe élastique (150), lorsque le levier d'actionnement (200) est pivoté d'un angle supplémentaire donné et par le fait que le premier élément (110) solidaire du levier d'actionnement (200) comprend une culasse présentant un voile qui obture un passage de feu reliant l'amorce (134) et un relais d'amorçage (19) jusqu'à ce que le pivotement du levier atteigne ledit angle prédéterminé

2. Dispositif à actionnement pyrotechnique selon la revendication 1, caractérisé par le fait que le premier élément (110) solidaire du levier d'actionnement (200), est un percuteur, de forme générale cylindrique, monté libre de rotation, mais immobilisé en translation, dans ledit corps (10), par le fait que ledit second (130) élément est un porte-amorce monté libre de translation coaxialement au percuteur, mais immobilisé en pivotement, dans ledit corps, et par le fait que le levier d'actionnement (200) est accessible à l'extérieur du corps.

3. Dispositif à actionnement pyrotechnique selon l'une des revendications 1 et 2, caractérisé par le fait que ladite structure (119) en forme de rampe prévue sur le premier élément (110) présente une symétrie par rapport à un plan passant par l'axe de celui-ci, de telle sorte que le second élément (130) puisse être déplacé lors du pivotement du premier élément (110) quel que soit le sens de rotation de celui-ci.

4. Dispositif à actionnement pyrotechnique selon l'une des revendications 2 à 3, caractérisé par le fait que le second élément (130) est immobilisé en pivotement dans le corps par un système tenon-mortaise (133, 18) prévu, d'une part sur le second élément (130), d'autre part sur le corps (10).

5. Dispositif selon la revendication 4, caractérisé par le fait que le premier élément (110) solidaire du levier d'actionnement (200) se compose d'une embase cylindrique (114) au niveau de laquelle le premier élément est relié au levier d'actionnement (200), ladite embase étant prolongée, vers l'intérieur du corps (10), par une portion cylindrique creuse (115) présentant au moins une découpe (119), formant rampe dirigée vers le second élément (130), sur un secteur donné, un tenon (133) prévu sur le second élément (130) venant en appui sur cette rampe (119) jusqu'à ce que le levier d'actionnement (200) ait été pivoté d'un angle supérieur audit angle prédéterminé, ainsi qu'au moins une rainure interne longitudinale (120), sensiblement adjacente à ladite découpe (119), apte à recevoir le tenon (133) du second élément (130) lorsque le levier d'actionnement (200) est pivoté d'un angle supplémentaire donné pour autoriser la percussion des deux éléments (110,130).

6. Dispositif à actionnement pyrotechnique selon l'une des revendications 2 à 5, caractérisé par le fait que le premier élément (110) est immobilisé en translation dans le corps (10) à l'aide d'une goupille (17) coopérant avec une rainure annulaire (111) ménagée sur la périphérie dudit premier élément.

7. Dispositif à actionnement pyrotechnique selon l'une des revendications 2 à 6, caractérisé par le fait qu'il est prévu une bague d'étanchéité (113) logée dans une rainure annulaire (112) ménagée sur la périphérie du premier élément (110).

8. Dispositif à actionnement pyrotechnique selon l'une des revendications 1 à 7, caractérisé par le fait que l'organe élastique (150) est un ressort hélicoïdal de compression en appui d'une part, sur une butée prévue sur le second élément (130), d'autre part, sur le fond du logement ménagé dans le corps (10) pour contenir les premier (110) et second (130) éléments.

9. Dispositif à actionnement pyrotechnique selon l'une des revendications 1 à 8, caractérisé par le fait que le levier d'actionnement (200) est composé de deux portions (201,202) reliées entre elles par un élément élastique (203) qui sollicite l'écartement de la portion extérieure (202) du levier par rapport au corps (10), de façon à faciliter l'actionnement manuel du levier.

10. Dispositif à actionnement pyrotechnique comprenant d'une part un pain fumigène (14) et d'autre part un pain éclairant (13), caractérisé par le fait qu'il comprend en outre un corps (10) logeant deux ensembles (100) conformes à l'une des revendications 1 à 9, lesdits ensembles étant associés respectivement au pain fumigène (14) et au pain éclairant (13).

## Patentansprüche

1. Einrichtung mit pyrotechnischer Betätigung, mit einem Grundkörper (10), welcher eine Einrichtung (100) enthält, mit zwei Elementen, die als Schlagstift und Zündkapselträger ausgebildet sind und zur Zündung der Einrichtung miteinander in Kontakt gebracht werden können, mit einem Betätigungshebel (200), der mit dem Schlagstift oder dem Zündkapselträger verbunden ist und zur Auslösung der longitudinalen Relativverschiebung der zwei Elemente unter der Wirkung der Spannung eines elastischen Teiles (150) dient, wenn er um einen gegebenen Winkel verschwenkt worden ist, dadurch gekennzeichnet, dass ein erstes, mit dem Betätigungshebel (200) verbundenes Element (110) einen Teil (119) in Form einer Rampe aufweist, an welcher das zweite Element (130) anliegt, wobei die Rampe (119) so geformt ist, dass sie eine Entfernung des zweiten Elementes (130) durch Längsverschiebung bewirkt und eine Kompression des elastischen Teils (150) hervorruft, wenn der Hebel (200) um einen vorbestimmten Winkel verdreht wird, und wobei die gegenseitige Annäherung und das Zusammenschlagen der beiden Elemente (110, 130) unter der Wirkung der Spannung des elastischen Teils (15) ermöglicht wird, wenn der Betätigungshebel (200) um einen bestimmten Zusatzwinkel verdreht wird, und dass das erste Element (110), das mit dem Betätigungshebel (200) verbunden ist, eine Kammer umfasst, die eine Blende darstellt, welche einen Durchgang für die Flamme abschliesst, welcher die Zündkapsel (134) und einen Zünddurchgang (19) verbindet, bis die Verdrehung des Betätigungshebels den erwähnten vorbestimmten Winkel erreicht.

2. Einrichtung mit pyrotechnischer Betätigung nach Anspruch 1, dadurch gekennzeichnet, dass das erste Element (110), welches mit dem Betätigungshebel (200) verbunden ist, ein Schlagstift von im allgemeinen zylindrischer Form ist, welcher drehbar, aber in Längsrichtung unverschiebbar im Grundkörper (10) gelagert ist, und dass das zweite Element (130) ein Zündkapselträger ist, welcher koaxial zum Schlagstift verschiebbar, aber unverdrehbar im Grundkörper gelagert ist, und dass der Betätigungshebel (200) an der Aussenseite des Grundkörpers zugänglich ist.

3. Einrichtung mit pyrotechnischer Betätigung nach einem der Ansprüche 1 und 2, dadurch gekennzeichnet, dass der Teil (119) in Form einer Rampe, welcher auf dem ersten Element (110) vorgesehen ist, symmetrisch zu einer durch seine Achse gehende Ebene ist, sodass das zweite Element (130) durch die Verdrehung des ersten Elementes (110) unabhängig von deren Drehsinn verschoben wird.

4. Einrichtung mit pyrotechnischer Betätigung nach einem der Ansprüche 2 bis 3, dadurch gekennzeichnet, dass das zweite Element (130) im Grundkörper durch ein System von Zapfen und Zapfenführung (133, 18) gegen Drehung gesichert ist, welches einerseits am zweiten Element (130) und andererseits im Grundkörper (10) vorgesehen ist.

5. Einrichtung nach Anspruch 4, dadurch gekennzeichnet, dass das erste Element (110), welches mit dem Betätigungshebel (200) verbunden ist, sich aus einem zylindrischen Boden (114) zusammensetzt, an dem das erste Element mit dem Betätigungshebel (200) verbunden ist, und dass dieser Boden ins Innere des Grundkörpers (10) durch einen Hohlzylinder (115) fortgesetzt ist, welcher auf einem Teil seines Umfangs wenigstens einen Ausschnitt (119) aufweist, welcher die zum zweiten Element weisende Rampe bildet, weiters aus einem Zapfen (133), der auf dem zweiten Element (130) vorgesehen ist und auf der Rampe (119) anschlägt, bis der Betätigungshebel (200) um einen Winkel verdreht worden ist, welcher grösser ist als der erwähnte vorbestimmte Winkel, weiters aus wenigstens einer inneren Längsrinne (120) im Bereich des Ausschnittes (119), welche zur Aufnahme des Zapfens (133) des zweiten Elementes (130) geeignet ist, wenn der Betätigungshebel (200) um den zusätzlichen vorgegebenen Winkel verdreht worden ist, um das Aufeinanderschlagen der zwei Elemente (110, 130) zu erlauben.

6. Einrichtung mit pyrotechnischer Betätigung nach einem der Ansprüche 2 bis 5, dadurch gekennzeichnet, dass das erste Element (110) im Grundkörper (10) mittels eines Stiftes (17) in Längsrichtung unverschieblich gehalten ist, der mit einer ringförmigen Ausnehmung (111) zusammenwirkt, die entlang des Umfangs des ersten Elementes verläuft.

7. Einrichtung mit pyrotechnischer Betätigung nach einem der Ansprüche 2 bis 6, dadurch gekennzeichnet, dass ein Dichtring (113) vorgesehen ist, welcher in einer ringförmigen Ausnehmung (112) am Umfang des ersten Elementes (110) vorgesehen ist.

8. Einrichtung mit pyrotechnischer Betätigung nach einem der Ansprüche 1 bis 7, dadurch gekennzeichnet, dass der elastische Teil (150) eine Schraubendruckfeder ist, welche einerseits an einem Anschlag am zweiten Element (130), andererseits am Boden jener Ausnehmung anliegt, welche im Grundkörper (10) vorgesehen ist, um das erste Element (110) und das zweite Element (130) aufzunehmen.

9. Einrichtung mit pyrotechnischer Betätigung nach einem der Ansprüche 1 bis 8, dadurch gekennzeichnet, dass der Betätigungshebel (200) aus zwei Abschnitten (201, 202) besteht, welche miteinander durch ein elastisches Element (203) verbunden sind, welches im Sinne einer Entfernung des äusseren Teiles (202) des Hebels vom Grundkörper (10) wirkt, um die Handbetätigung des Hebels zu erleichtern.

10. Einrichtung mit pyrotechnischer Betätigung, welche einerseits eine raucherzeugende Masse (14) und andererseits eine lichterzeugende Masse (13) umfasst, dadurch gekennzeichnet, dass sie weiterhin einen Grundkörper (10) umfasst, in welchem zwei Einrichtungen (100) nach einem der Ansprüche 1 bis 9 vorgesehen sind, wobei eine dieser Einrichtungen mit der raucherzeugenden Masse (14) und die andere mit der lichterzeugenden Masse (13) verbunden ist.

## Claims

1. A device comprising pyrotechnic actuation, of the type including a body (10) which houses an assembly (100) formed by two elements of the striker and primer-holder type which are capable of being brought into contact in order to proceed with firing of the device, and an actuating lever (200) which is fixed with respect to the striker or the primer holder and which is adapted to produce relative longitudinal displacement of the two elements, under the effect of the force of a resilient member (150), when it has been pivoted through a given angle, characterised in that a first element (110) which is fixed with respect to the actuating lever (200) is provided with a structure (119) in the form of a ramp, against which the second element (130) bears, said ramp (119) being of such a configuration as to cause the second element (130) to move away by longitudinal displacement and to cause compression of the resilient member (150), when the lever (200) is pivoted through a predetermined angle, while permitting movement towards each other and percussion of the two elements (110,130), under the effect of the force of the resilient member (150), when the actuating lever (200) is pivoted through a given additional angle, and that the first element (110) which is fixed with respect to the actuating lever (200) comprises a bolt member having a closure portion which closes off a firing passage connecting the primer (134) and a priming relay (19) until the pivotal movement of the lever reaches said predetermined angle.

2. A device comprising pyrotechnic actuation according to claim 1, characterised in that the first element (110) which is fixed with respect to the actuating lever (200) is a striker of general cylindrical shape which is mounted so as to be freely rotatable but fixed in respect of translatory movement, in said body (10), that said second element (130) is a primer holder which is mounted for free translatory movement in coaxial relationship with the striker but which is fixed in respect of pivotal movement in said body, and that the actuating lever (200) is accessible on the outside of the body.

3. A device comprising pyrotechnic actuation according to one of claims 1 and 2, characterised in that said ramp structure (119) which is provided on the first element (110) has a symmetry with respect to a plane passing through the axis thereof, such that the second element (130) can be displaced upon pivotal movement of the first element (110), irrespective of the direction of rotation thereof.

4. A device comprising pyrotechnic actuation according to one of claims 2 to 3, characterised in that the second element (130) is fixed in respect of pivotal movement in the body by a lug-and- slot system (133, 18) provided on the one hand on the second element (130) and on the other hand on the body (10).

5. A device according to claim 4 characterised in that the first element (110) which is fixed with respect to the actuating lever (200) is composed of a cylindrical base (114) at the location of which the first element is connected to the actuating lever (200), said base being extended inwardly of the body (10) by a hollow cylindrical portion (115) having at least one cut-out (119) forming a ramp directed towards the second element (130), over a given sector, a lug (133) provided on the second element (130) coming into contact against said ramp (119) until the actuating lever (200) has been pivoted through an angle greater than said predetermined angle, and at least one internal longitudinal groove (120) substantially adjacent to said cut-out (119) and capable of receiving the lug (133) on the second element (130) when the actuating lever (200) is pivoted through a given additional angle to permit percussion of the two elements (110,130).

6. A device comprising pyrotechnic actuation according to one of claims 2 to 5 characterised in that the first element (110) is fixed in respect of translatory movement in the body (10) by means of a pin (17) co-operating with an annular groove (111) provided on the periphery of said first element.

7. A device comprising pyrotechnic actuation according to one of claims 2 to 6 characterised in that there is provided a sealing ring (113) housed in an annular groove (112) provided at the periphery of the first element (110).

8. A device comprising pyrotechnic actuation according to one of claims 1 to 7 characterised in that the resilient member (150) is a compression coil spring bearing on the one hand against an abutment provided on the second element (130) andon the other hand against the end of the housing provided in the body (10) for containing the first and second elements (110 and 130).

9. A device comprising pyrotechnic actuation according to one of claims 1 to 8 characterised in that the actuating lever (200) is composed of two portions (201, 202) connected to each other by a resilient element (203) which urges the outside portion (202) of the lever away from the body (10) so as to facilitate manual actuation of the lever.

10. A device comprising pyrotechnic actuation and including on the one hand a smoke-producing charge (14) and on the other hand a flare charge (13), characterised in that it further comprises a body (10) housing two assemblies (100) in accordance with one of claims 1 to 9, said assemblies being respectively associated with the smoke-producing charge (14) and the flare charge (13).
